# FASCICULE DE BREVET EUROPEEN

(11) **EP 4 511 318 B1**
(45) Date de publication et mention de la délivrance du brevet: **22.04.2026**
(21) Numéro de dépôt: 23701095.4
(22) Date de dépôt: 18.01.2023
(51) Int. Cl.: B68C 3/00

(54) **ETRIER DE SÉCURITÉ POUR L'ÉQUITATION**
SICHERHEITSSTEIGBÜGEL FÜR DAS REITEN
SAFETY STIRRUP FOR RIDING

(30) Priorité: 28.01.2022 FR 2200743
(43) Date de publication de la demande: 26.02.2025
(73) Titulaire: Curti, Jean, 78610 Les Breviaires (FR)
(72) Inventeur: Curti, Jean, 78610 Les Breviaires (FR)
(74) Mandataire: Condorcet IP
(86) Numéro de dépôt international: PCT/EP2023/051103
(87) Numéro de publication internationale: WO 2023/143980

(56) Documents cités:
- FR-A- 454 188
- US-A- 1 130 607
- US-A- 1 194 001
- US-A- 1 352 406
- US-A- 380 276
- US-A- 6 089 004

## Description

La présente invention porte sur un étrier de sécurité pour l'équitation.

On connait par la demande de brevet WO2021156736 un étrier de sécurité pour l'équitation, comprenant une structure de cadre munie d'une partie d'accrochage à une sangle d'étrier, un élément d'appui pour le pied de l'utilisateur, et un bras de sécurité. Cet étrier permet la libération immédiate du pied de l'utilisateur lorsque cela est nécessaire, par

exemple lorsqu'un cavalier est projeté ou tombe de cheval. Le document US 380 276 A décrit un étrier de sécurité pour l'équitation selon le préambule de la revendication 1. Le document FR 454 188 A décrit deux étriers imbriqués pour l'équitation.

L'invention vise à proposer un étrier de sécurité d'un nouveau genre, qui apporte un certair nombre d'avantages comme on le verra ci-après.

Un étrier de sécurité pour l'équitation selon l'invention est défini dans la revendication 1. Les revendications dépendantes définissent des modes de réalisation particuliers de l'étrier de sécurité pour l'équitation selon l'invention revendiquée.

La présente invention a ainsi pour objet un étrier de sécurité comportant un corps pourvu d'un support d'appui pour un pied d'un cavalier, le corps étant en outre pourvu d'un cadre en forme d'arche, l'étrier comportant un dispositif de retenue du pied, ce dispositif de retenue étant monté pivotant sur le cadre entre une position fermée dans laquelle le dispositif de retenue est enclenché de sorte que ce dispositif de retenue soit solidarisé au cadre et une position ouverte dans laquelle le dispositif de retenue est déclenché de manière à être pivotable par rapport au cadre, autour d'un axe de pivotement, suivant un mouvement de pivotement limité à un seul côté du cadre, ce côté de pivotement étant le côté d'engagement du pied par lequel le pied du cavalier s'engage dans l'étrier, étrier dans lequel le dispositif de retenue est agencé pour se déclencher en cas de basculement du pied du cavalier, par exemple en cas de chute du cavalier, de sorte à libérer le pied du cavalier, et dans lequel le dispositif de retenue comporte un élément mobile, notamment une bille, agencé pour solidariser le dispositif de retenue au cadre, lorsque que ce dispositif de retenue est en position fermée, cet élément mobile étant capable de se déplacer pour libérer le dispositif de retenue lui permettant de passer en position ouverte.

Le dispositif de retenue selon l'invention, qui sert à empêcher que le pied du cavalier ne s'enfonce excessivement et dangereusement dans l'étrier, ne peut pivoter que du côté permettant de libérer le pied du cavalier. Ce dispositif de retenue est bloqué pour un mouvement de pivotement, notamment un pivotement d'une amplitude angulaire limité à 90°, de sorte que ce dispositif de retenue soit empêché de pivoter de l'autre côté du cadre. En cas de chute du cavalier, le basculement du pied du cavalier vient exercer sur le dispositif de retenue une force qui le fait passer de la position fermée à la position ouverte dans laquelle ce dispositif de retenue est déclenché, libérant le pied qui n'est plus retenu sur l'étrier.

L'invention permet ainsi une grande sécurité pour le cavalier qui s'évite d'être dans des situations dangereuses où, ayant chuté de son cheval, le pied du cavalier est encore pris dans l'étrier. Le déclenchement du dispositif de retenue assure la sécurité du cavalier. Selon l'un des aspects de l'invention, le cadre en forme d'arche comporte une barre supérieure qui définit l'axe de pivotement pour le dispositif de retenue, cette barre supérieure étant de préférence rectiligne.

Selon l'un des aspects de l'invention, la barre supérieure comporte une ou deux zones d'attache et le dispositif de retenue comprend un ou deux organes d'attache chacun coopérant, de manière pivotante, avec une zone d'attache de la barre supérieure.

Selon l'un des aspects de l'invention, chaque organe d'attache présente une forme en U qui entoure la barre supérieure, dans la zone d'attache, de sorte que cet organe d'attache puisse pivoter sur la barre supérieure.

Selon l'un des aspects de l'invention, les deux organes d'attache sont identiques.

Selon l'un des aspects de l'invention, chaque zone d'attache sur la barre supérieure du cadre est délimitée, à une extrémité, par un épaulement du cadre et, à l'autre extrémité, par une butée formée par exemple par une oreille transversale de la barre supérieure.

Selon l'un des aspects de l'invention, la barre transversale comprend, entre les deux zones d'attache, une zone centrale agencée pour la mise en place d'une étrivière autour de cette barre.

Selon l'un des aspects de l'invention, l'étrivière s'étend entre les deux oreilles transversales présentes sur la barre supérieure.

Selon l'un des aspects de l'invention, le dispositif de retenue comporte une plaque qui, en position fermée, s'étend sensiblement dans un même plan que le cadre.

Selon l'un des aspects de l'invention, la plaque est attachée à la barre supérieure, de manière pivotante, à l'aide des organes d'attache.

Selon l'un des aspects de l'invention, chaque organe d'attache est fixé à la plaque.

Selon l'un des aspects de l'invention, la plaque présente des bords latéraux, notamment courbes, qui épousent sensiblement la forme du cadre.

Selon l'un des aspects de l'invention, la plaque présente une forme générale qui s'élargit au fur et à mesure que l'on s'éloigne de la barre supérieure.

Selon l'un des aspects de l'invention, la plaque définit avec le support d'appui un espace pour mettre le pied du cavalier.

Selon l'un des aspects de l'invention, la plaque comprend un bord inférieur dont la forme est incurvée, notamment de forme concave, pour épouser le haut de la chaussure du cavalier. La chaussure du cavalier peut venir en contact avec ce bord de la plaque. La plaque en position fermée permet de limiter l'avancement du pied dans l'étrier.

Ce bord inférieur peut présenter une symétrie par rapport à un axe de symétrie perpendiculaire à la barre supérieure et passant au milieu de cette barre.

Autrement dit, cette plaque pourrait être utilisé indifféremment pour un étrier droit ou un étrier gauche.

Selon l'un des aspects de l'invention, la plaque comprend deux faces principales planes. Selon l'un des aspects de l'invention, la plaque est formée par deux flasques assemblées entre elles, chaque face principale plane étant formée sur l'une de ces flasques. Selon l'un des aspects de l'invention, l'assemblage des deux flasques formant la plaque peut être réalisé par soudure, collage ou tout autre technique.

En variante, la plaque peut être réalisée comme une pièce monobloc.

Selon l'un des aspects de l'invention, le dispositif de retenue comporte une palette coulissante qui est réglable en hauteur par rapport à une plaque de retenue du dispositif de retenue, cette palette ayant un bord inférieur agencé pour pouvoir venir en contact avec le pied du cavalier. Ainsi, si le cavalier le souhaite, il peut régler la hauteur de la palette coulissante de sorte que cette palette vienne en contact avec la chaussure. Le cavalier peut, en variante, régler cette hauteur de sorte qu'il subsiste un espace entre sa chaussure et la palette.

Selon l'un des aspects de l'invention, cette palette coulissante est logée et guidée au sein de la plaque, laquelle comprend une fente inférieure à travers laquelle la palette passe.

Ainsi, en fonction du réglage, la palette s'étend en dehors de la plaque, à travers cette fente, sur une distance plus ou moins grande.

L'invention permet de serrer correctement le pied du cavalier dans l'étrier, à l'aide de cette palette réglable en hauteur.

Selon l'un des aspects de l'invention, le dispositif de retenue comprend un organe de réglage pour déplacer la palette par rapport à la plaque, cet organe de réglage comprenant de préférence une molette capable de faire tourner une vis sans fin qui coopère avec la palette de sorte qu'une rotation de la vis permet de déplacer la palette par rapport à la plaque. Selon l'un des aspects de l'invention, la molette est actionnable par le cavalier pour régler la position désirée de la palette. Cette molette est par exemple disposée entre les deux organes d'attache de la plaque sur la barre supérieure.

Selon l'un des aspects de l'invention, la vis sans fin est logée au sein de la plaque.

Selon l'un des aspects de l'invention, la plaque comporte au moins une zone d'arrêt agencée pour venir en appui, en position fermé du dispositif de retenue, sur une butée du cadre de manière à empêcher un pivotement du dispositif de retenue vers le côté du cadre opposé au côté d'engagement du pied.

Selon l'invention, le dispositif de retenue comporte un élément mobile agencé pour solidariser le dispositif de retenue au cadre, lorsque que ce dispositif de retenue est en position fermée, cet élément mobile étant capable de se déplacer pour libérer le dispositif de retenue lui permettant de passer en position ouverte.

Selon l'un des aspects de l'invention, cet élément mobile comprend une bille qui est placée dans un logement du dispositif de retenue, notamment de la plaque, et cette bille est soumise à une force élastique capable de pousser la bille dans une cavité du cadre de sorte que la bille soit en partie dans le logement de la plaque et en partie dans la cavité du cadre, de sorte à assurer un blocage de la plaque sur le cadre en position fermée du dispositif de retenue.

Selon l'un des aspects de l'invention, l'effort élastique est assuré par exemple par un ressort logé dans ledit logement de la plaque.

La bille peut être libérée de la cavité du cadre lorsqu'une force suffisante est exercée sur la plaque par le pied du cavalier, par exemple en cas de chute de celui-ci.

La force exercée sur la plaque doit être suffisante pour repousser la bille contre l'effort élastique. Par exemple l'effort pour repousser la bille est de l'ordre de 1kg de pression. La pression de déclenchement peut être différente choisie en fonction de prérequis de sécurité. Ainsi la bille repoussée hors de la cavité du cadre permet de libérer la plaque qui peut alors pivoter, ce qui assure la sécurité du cavalier en cas de chute.

Selon l'un des aspects de l'invention, la cavité pour recevoir la bille sur le cadre peut être formée par un creusement ou par l'espace ente deux rainures sur le cadre.

Selon l'un des aspects de l'invention, deux éléments mobiles, par exemple deux billes, sont prévus chacun sur un bord latéral de la plaque.

Selon l'un des aspects de l'invention, le support d'appui est plan et comprend une plaque anti-glissement pour la chaussure du cavalier.

Selon l'un des aspects de l'invention, le support d'appui comporte un élément de détrompage agencé pour empêcher l'introduction du pied dans l'étrier du côté du cadre opposé au côté de pivotement du dispositif de retenue.

Pour des raisons de sécurité, le pied doit être introduit du bon côté de l'étrier pour que le dispositif de retenue puisse fonctionner correctement.

Selon l'un des aspects de l'invention, cet élément de détrompage comprend une plaquette pivotante sur le support qui est en position relevée par rapport au support lorsque l'étrier n'est pas utilisé et capable d'être rabattue dans un logement du support lorsqu'un pied est introduit dans l'étrier du côté d'engagement.

Cette plaquette ne peut pas être rabattue sur le support d'appui lorsqu'elle est poussée du mauvais côté, à savoir poussée par le pied qui serait du côté opposé au côté d'engagement. L'invention permet ainsi de s'assurer que le cavalier met son pied à l'étrier du bon côté de celui-ci.

Selon l'un des aspects de l'invention, la plaquette est par exemple associée à un ressort permettant de la mettre en mouvement, vers la position relevée par rapport au support d'appui lorsque le pied est retiré de l'étrier.

Dans un autre exemple de réalisation de l'invention, qui est préféré, le dispositif de retenue pivotant, notamment pourvu d'une plaque, comporte un élément de détrompage.

Dans ce cas, le support d'appui est avantageusement dépourvu d'élément de détrompage. Selon l'un des aspects de l'invention, l'élément de détrompage est porté par la plaque du dispositif de retenue.

Selon l'un des aspects de l'invention, l'élément de détrompage est monté pivotant sur cette plaque du dispositif de retenue, par exemple à l'aide d'un axe de pivotement logé dans la plaque.

Avantageusement, l'élément de détrompage est monté pivotant sur cette plaque du dispositif de retenue, du côté interdit au pied du cavalier.

Avantageusement, en position verticale de l'étrier, l'élément de détrompage est en position verticale, par son propre poids, en repos gravitaire. Dans cette situation, l'élément de détrompage fait saillie vers le bas, et occupe un espace vertical entre la plaque du dispositif de retenue et le support d'appui.

Avantageusement, l'élément de détrompage ne peut pivoter que d'un côté, à savoir le côté autorisé. Autrement dit, l'élément de détrompage est configuré pour pouvoir pivoter pour laisser passer le pied du cavalier seulement lorsque celui-ci est introduit du bon côté (le côté autorisé) de l'étrier.

Avantageusement, l'élément de détrompage est interdit de pivoter lorsqu'il est poussé du côté interdit, notamment par butée de l'élément de détrompage contre la plaque. Ainsi cette impossibilité de rotation lorsque le pied du cavalier est introduit du mauvais côté, bloque toute tentative de chausser à l'envers, ce qui constitue une solide sécurité pour le cavalier qui utilise l'étrier selon l'invention.

De plus, l'élément de détrompage ne génère pas de résistance lors de la chute du cavalier, permettant de libérer le pied du cavalier en toute sécurité.

Selon l'un des aspects de l'invention, l'élément de détrompage se présente sous la forme d'un médaillon monté sur le dispositif de retenue. L'élément de détrompage est par exemple en matière plastique ou métallique. L'élément de détrompage est avantageusement rigide.

Selon l'un des aspects de l'invention, la plaque du dispositif de retenue est une plaque pleine.

Avantageusement, le support d'appui comporte une surface amortissante sur laquelle s'appuie la chaussure du cavalier. Cette surface amortissante est plane, de préférence sans mécanisme ou pièce mobile. En variante, cette surface amortissante est bombée. Le cas échéant, le support d'appui peut comporter une poche gonflable, par exemple en étant raccordable à une pompe externe, notamment de type pompe pour gonfler une chambre à air de vélo. Cette poche gonflable forme la surface amortissante sur laquelle s'appuie la chaussure du cavalier. Dans ce cas, la surface amortissante est en matériau souple, par exemple en caoutchouc. Ainsi il est possible de gonfler plus ou moins cette poche, ce qui permet d'ajuster le niveau d'amortissement choisi par le cavalier.

Avantageusement, le cadre en forme d'arche est fermé, en bas, par une poutre faisant partie du support d'appui. Le cadre en forme d'arche et cette poutre peuvent être faits d'une seule pièce, par exemple une pièce de fonderie. Ceci est particulièrement avantageux en termes de tenue mécanique.

Le dispositif de retenue muni de l'élément de détrompage peut comporter ou non une palette coulissante réglable en hauteur. Autrement dit, la plaque peut être simple, sans offrir de possibilité de réglage en hauteur, ou, en variante, comporter une palette réglable en hauteur.

Selon l'un des aspects de l'invention, le corps peut être en métal ou en matériau composite. La plaque peut être en métal ou en matière plastique par exemple.

L'invention sera mieux comprise à la lecture de la description qui suit et à l'examen des figures qui l'accompagnent. Ces figures ne sont données qu'à titre illustratif mais nullement limitatif de l'invention.
[Fig. 1] La figure 1 est une représentation schématique et partielle d'un étrier selon un premier exemple de réalisation de l'invention, en position fermée ;
[Fig. 2] La figure 2 est une représentation schématique et partielle de l'étrier de la figure 1, en position ouverte ;
[Fig. 3] la figure 3 est une représentation schématique et partielle d'un étrier selon un deuxième exemple de réalisation de l'invention, en position fermée ;
[Fig. 4] la figure 4 est une représentation schématique et partielle de l'étrier de la figure 3, avec la palette descendue ;
[Fig. 5] la figure 5 est une représentation schématique et partielle de l'étrier de la figure 3, en position ouverte ; et
[Fig. 6] la figure 6 représente une coupe schématique et partielle de l'étrier de la figure 3, [Fig. 7] la figure 7 est une représentation schématique et partielle d'un étrier selon un autre exemple de réalisation de l'invention,
[Fig. 8] la figure 8 est une représentation schématique et partielle de l'étrier de la figure 7, avec l'élément de détrompage relevé,
[Fig. 9] la figure 9 est une représentation schématique et partielle de l'étrier selon un autre exemple de réalisation de l'invention.

Les éléments identiques, similaires, ou analogues, conservent la même référence d'une figure à l'autre.

On a représenté sur les figures 1 et 2 un premier exemple de réalisation de l'invention relatif à un étrier de sécurité 1 pour l'équitation.

Cet étrier 1 comporte un corps 2 pourvu d'un support d'appui 3 pour un pied d'un cavalier qui est sur un cheval.

Le corps 2 est en outre pourvu d'un cadre 4 en forme d'arche.

L'étrier 1 comporte un dispositif de retenue 5 du pied, monté pivotant sur le cadre 4 entre une position fermée, illustrée sur la figure 1, dans laquelle le dispositif de retenue 5 est enclenché de sorte que ce dispositif de retenue 5 soit solidarisé au cadre 4 et une position ouverte, illustrée sur la figure 2, dans laquelle le dispositif de retenue 5 est déclenché de manière à être pivotable par rapport au cadre 4, autour d'un axe de pivotement X, suivant un mouvement de pivotement limité à un seul côté 6 du cadre, ce côté de pivotement 6 étant le côté d'engagement du pied par lequel le pied du cavalier s'engage dans l'étrier 1.

La direction d'engagement du pied dans l'étrier 1 est matérialisé par la flèche 7 sur la figure 1.

Le dispositif de retenue 5 est agencé pour se déclencher en cas de basculement du pied du cavalier, par exemple en cas de chute du cavalier, de sorte à libérer le pied du cavalier.

Le dispositif de retenue 5 ne peut pivoter que du côté 6 permettant de libérer le pied du cavalier. Ce dispositif de retenue 5 est bloqué pour un mouvement de pivotement de l'autre côté du cadre 4. En cas de chute du cavalier, le basculement du pied du cavalier vient exercer sur le dispositif de retenue 5 une force qui le fait passer de la position fermée à la position ouverte dans laquelle ce dispositif de retenue 5 est déclenché, libérant le pied qui n'est plus retenu sur l'étrier 1.

Le cadre 4 en forme d'arche comporte une barre supérieure rectiligne 9 qui définit l'axe de pivotement X pour le dispositif de retenue 5.

La barre supérieure 9 comporte deux zones d'attache 10 et le dispositif de retenue 5 comprend deux organes d'attache 11 chacun coopérant, de manière pivotante, avec une zone d'attache 10 de la barre supérieure 9.

Chaque organe d'attache 11 présente une forme en U qui entoure la barre supérieure 9, dans la zone d'attache 10, de sorte que cet organe d'attache puisse pivoter sur la barre supérieure 9.

Les deux organes d'attache 11 sont identiques.

Chaque zone d'attache 10 sur la barre supérieure 9 est délimitée, à une extrémité, par un épaulement 12 du cadre 4 et, à l'autre extrémité, par une butée formée par une oreille transversale 14 de la barre supérieure 9, comme bien visible sur la figure 2.

Chaque organe d'attache 11 est ainsi immobilisé selon l'axe X par l'épaulement 12 et l'oreille 14.

La barre supérieure 9 comprend, entre les deux zones d'attache 10, une zone centrale 15 agencée pour la mise en place d'une étrivière, non représentée, autour de cette barre 9. L'étrivière s'étend entre les deux oreilles transversales 14.

Le dispositif de retenue 5 comporte une plaque 17 qui, en position fermée, s'étend sensiblement dans un même plan que le cadre 4, comme illustré sur la figure 1.

La plaque 17 est attachée à la barre supérieure 9, de manière pivotante, à l'aide des organes d'attache 11.

Les organes d'attache 11 sont fixés à la plaque 17.

La plaque 17 présente des bords latéraux courbes 18, qui épousent sensiblement la forme du cadre 4.

La plaque 17 présente une forme générale qui s'élargit au fur et à mesure que l'on s'éloigne de la barre supérieure 9.

La plaque 17 définit avec le support d'appui 3 un espace 19 pour mettre le pied du cavalier. La plaque 17 comprend un bord inférieur 20 dont la forme est incurvée, notamment de forme concave avec la concavité dirigée vers le support d'appui 3, pour épouser le haut de la chaussure du cavalier.

La chaussure du cavalier peut venir en contact avec ce bord 20 de la plaque 17 qui, en position fermée, permet de maintenir le pied correctement dans l'étrier 1.

Ce bord inférieur 20 peut présenter une symétrie par rapport à un axe de symétrie perpendiculaire à la barre supérieure et passant au milieu de cette barre.

Autrement dit, cette plaque pourrait être utilisé indifféremment pour un étrier droit ou un étrier gauche.

En variante, le bord 20 peut être dissymétrique.

La plaque 17 comprend deux faces principales planes 21.

La plaque 17 est formée par deux flasques 22 assemblées entre elles, chaque face principale 21 plane étant formée sur l'une de ces flasques 22.

L'assemblage des deux flasques 22 formant la plaque peut être réalisé par soudure, collage ou tout autre technique.

En variante, la plaque 17 peut être réalisée comme une pièce monobloc.

Le corps 2 peut être en métal ou en matériau composite, en une seule pièce ou plusieurs pièces.

La plaque 17 peut être en métal ou en matière plastique par exemple.

Comme cela est visible sur la figure 2, le dispositif de retenue 5 comporte deux éléments mobiles 23 agencés pour solidariser le dispositif de retenue 5 au cadre 4, lorsque que ce dispositif de retenue 5 est en position fermée, chaque élément mobile 23 étant capable de se déplacer pour libérer le dispositif de retenue 5 lui permettant de passer en position ouverte.

Le fonctionnement de ces éléments mobiles 23 sera mieux décrit plus bas, dans l'exemple de réalisation suivant.

Le support d'appui 3 est plan et comprend une plaque anti-glissement 24 pour la chaussure du cavalier.

Le support d'appui 3 comporte un élément de détrompage 25 agencé pour empêcher l'introduction du pied dans l'étrier 1 du côté du cadre 4 opposé au côté de pivotement 6 du dispositif de retenue 5.

Cet élément de détrompage 25 comprend une plaquette pivotante 26, avec un pourtour externe arrondi, qui est en position relevée par rapport au support 3 lorsque l'étrier 1 n'est pas utilisé et capable d'être rabattue dans un logement 27 du support 3 lorsqu'un pied est introduit dans l'étrier 1 du côté d'engagement 6.

Cette plaquette 26 ne peut pas être rabattue sur le support d'appui 3 lorsqu'elle est poussée du mauvais côté, à savoir poussée par le pied qui serait du côté opposé au côté d'engagement 6.

L'invention permet ainsi de s'assurer que le cavalier met son pied à l'étrier 1 du bon côté de celui-ci.

Le support d'appui 3 comprend un bouton 38 qui coopère avec la plaquette pivotante 26 par l'intermédiaire d'un mécanisme, non représenté, logé dans le support d'appui 3 et pourvu d'un ressort et de bras actionnables par ce ressort, ce mécanisme étant agencé de sorte que, lorsque le bouton 38 est enfoncé suite à un appui avec la chaussure du cavalier, ce bouton 38 actionne ce mécanisme dont la cinématique permet d'abaisser la plaquette pivotante 26 (figure 2).

Quand le bouton 38 est relâché, ce bouton 38 remonte et le mécanisme, animé par des efforts de rappel élastique, relève la plaquette pivotante 26 dans sa position relevée (figure 1).

On va maintenant décrire en référence aux figures 3 à 6 un étrier 30 selon un deuxième exemple de réalisation de l'invention.

Les parties similaires entre l'étrier 1 décrit précédemment et l'étrier 30 ne seront pas reprises dans la description qui suit.

L'étrier 30 diffère de l'étrier 1 de l'exemple précédent, par le fait que l'étrier 30 comprend un dispositif de retenue 31 qui comporte une palette coulissante 32 qui est réglable en hauteur par rapport à une plaque de retenue 47.

Comme illustré sur la figure 4, cette palette 32 présente un bord inférieur 33 agencé pour pouvoir venir en contact avec le pied du cavalier.

Ce bord inférieur 33 est dissymétrique pour se conformer à la forme de la chaussure du cavalier.

Cette palette coulissante 32 est logée et guidée au sein de la plaque 47, laquelle comprend une fente inférieure 34 à travers laquelle la palette 32 passe.

Ainsi, en fonction du réglage, la palette 32 s'étend en dehors de la plaque 47, à travers cette fente 34, sur une distance plus ou moins grande.

L'invention permet, si on le souhaite, de serrer correctement le pied du cavalier dans l'étrier 30, à l'aide de cette palette 32 réglable en hauteur.

Le dispositif de retenue comprend un organe de réglage 35 pour déplacer la palette 32 par rapport à la plaque 47.

Comme visible sur la figure 6, cet organe de réglage 35 comprend une molette 36 capable de faire tourner une vis sans fin 37 qui coopère avec la palette 32 de sorte qu'une rotation de la vis 37 permet de déplacer la palette 32 par rapport à la plaque 47.

La vis sans fin 37 est vissée dans un taraudage 38 de la palette 32.

Cette palette 32 peut être réalisée par l'assemblage de deux flasques 39.

La molette 36 est actionnable par le cavalier pour régler la position désirée de la palette 32. Cette molette 36 est disposée entre les deux organes d'attache 11 de la plaque sur la barre supérieure 9.

La vis sans fin 37 est logée au sein de la plaque 47.

La plaque 47 comporte, sur chaque bord latéral 18, une zone d'arrêt 40 agencée pour venir en appui, en position fermée du dispositif de retenue, sur une butée 41 du cadre 4 de manière à empêcher un pivotement du dispositif de retenue 31 vers le côté du cadre opposé au côté d'engagement 6 du pied. Ces zones d'arrêt 40 et butées 41 sont présentes également sur le dispositif de retenue 5 de l'exemple précédent.

Les figures 3 et 4 montrent le dispositif de retenue 31 en positon fermée. Dans la figure 4, la palette 32 est en descendue par rapport à la plaque 47.

La figure 5 montre le dispositif de retenue 31 en positon ouverte.

Chaque élément mobile 23 est une bille qui est placée dans un logement 28 du dispositif de la plaque 47 ou de la plaque 17 de l'exemple précédent, et cette bille 23 est soumise à une force élastique capable de pousser la bille dans une cavité 29 du cadre 4 de sorte que la bille 23 soit en partie dans le logement 28 de la plaque et en partie dans la cavité 29 du cadre, de sorte à assurer un blocage de la plaque 47 sur le cadre 4 en position fermée du dispositif de retenue 31.

L'effort élastique est assuré par un ressort, non représenté, logé dans ledit logement 28 de la plaque 47.

La bille 23 peut être libérée de la cavité 29 du cadre lorsqu'une force suffisante est exercée sur la plaque 47 par le pied du cavalier, par exemple en cas de chute de celui-ci.

La force exercée sur la plaque 47 doit être suffisante pour repousser la bille contre l'effort élastique.

La pression de déclenchement peut être différente choisie en fonction de prérequis de sécurité.

Ainsi la bille 23 repoussée hors de la cavité 29 du cadre permet de libérer la plaque 47 qui peut alors pivoter, ce qui assure la sécurité du cavalier en cas de chute.

La cavité 29 pour recevoir la bille sur le cadre 4 peut être formée par un creusement ou par l'espace entre deux rainures 44 sur le cadre.

Lors de l'utilisation de l'étrier 1, si le pied en bonne position dans l'étrier ne heurte pas le dispositif de retenue, le cavalier peut quitter naturellement ses étriers, sans déclencher le dispositif de retenue 31.

Si le pied est trop enfoncé dans l'étrier, ou le dispositif de retenue 31 est volontairement serré sur la chaussure du cavalier, le dispositif de retenue 31 se déclenchera au retrait du pied.

D'une manière générale, l'étrivière de liaison entre la selle et l'étrier subit une tension qui est de nature à libérer le ou les pieds du cavalier bloqués par inadvertance ou volontairement dans l'étrier 30. Le déclenchement du dispositif de retenue 31 sera commandé automatiquement par la chute du cavalier.

Dans l'exemple décrit, l'étrier droit et l'étrier gauche peuvent être fabriqués à partir des mêmes pièces. La seule distinction entre un étrier droit et un étrier gauche est l'orientation de la palette coulissante 32 avec son bord 33 dissymétrique. Lors de la fabrication, cette palette 32 est montée avec des orientations respectivement opposées sur l'étrier droit et l'étrier gauche. Ainsi le bord 33 est adapté à la forme de la chaussure de droite sur l'étrier droit, et le bord 33 est adapté à la forme de la chaussure de gauche sur l'étrier gauche. Cette palette 32, en tant que pièce, est la même sur l'étrier droit et l'étrier gauche.

Dans un autre exemple de réalisation de l'invention illustré sur les figures 7 et 8, qui est préféré, le dispositif de retenue 31 qui comporte la palette coulissante 32 réglable en hauteur, est pourvu d'un élément de détrompage 50.

Dans ce cas, le support d'appui 3 est avantageusement dépourvu d'élément de détrompage. L'élément de détrompage 50 est monté pivotant sur la plaque 47 du dispositif de retenue 31, à l'aide d'un axe de pivotement logé dans la plaque 47.

L'élément de détrompage 50 est monté pivotant sur cette plaque 47, du côté interdit au pied du cavalier.

En position verticale de l'étrier, l'élément de détrompage 50 est en position verticale, par son propre poids, en repos gravitaire, comme illustré sur la figure 7. Dans cette situation, l'élément de détrompage 50 fait saillie vers le bas, et occupe un espace vertical entre la plaque 47 du dispositif de retenue et le support d'appui 3.

L'élément de détrompage 50 ne peut pivoter que d'un côté, à savoir le côté autorisé. Autrement dit, l'élément de détrompage 50 est configuré pour pouvoir pivoter pour laisser passer le pied du cavalier seulement lorsque celui-ci est introduit du bon côté (le côté autorisé) de l'étrier. C'est ce qui est illustré sur la figure 8 avec le médaillon 50 qui est relevé du bon côté permettant au cavalier de chausser l'étrier.

L'élément de détrompage 50 est interdit de pivoter lorsqu'il est poussé du côté interdit, notamment par butée de l'élément de détrompage 50 contre la plaque 47. Ainsi cette impossibilité de rotation lorsque le pied du cavalier est introduit du mauvais côté, bloque toute tentative de chausser à l'envers, ce qui constitue une solide sécurité pour le cavalier qui utilise l'étrier selon l'invention.

De plus, l'élément de détrompage 50 ne génère pas de résistance lors de la chute du cavalier, permettant de libérer le pied du cavalier en toute sécurité.

L'élément de détrompage 50 se présente sous la forme d'un médaillon monté sur le dispositif de retenue 31. L'élément de détrompage 50 est par exemple en matière plastique ou métallique. L'élément de détrompage 50 est avantageusement rigide.

Dans l'exemple décrit, le support d'appui 3 comporte une surface amortissante 54 sur laquelle s'appuie la chaussure du cavalier. Cette surface amortissante 54 est plane, sans mécanisme ou pièce mobile qui s'y loge.

Le cadre 4 en forme d'arche est fermé, en bas, par une poutre faisant partie du support d'appui 3. Le cadre 4 en forme d'arche et cette poutre peuvent être faits d'une seule pièce, par exemple une pièce de fonderie. Ceci est particulièrement avantageux en termes de tenue mécanique.

Le dispositif de retenue muni de l'élément de détrompage peut comporter ou non une palette coulissante 32 réglable en hauteur. Autrement dit, la plaque peut être simple, sans offrir de possibilité de réglage en hauteur, ou, en variante, comporter une palette réglable en hauteur.

Le support d'appui 3 peut, en variante, présenter une forme illustrée sur la figure 9. Dans cet exemple, le support d'appui 3 comprend des nervures de renfort 59 parallèles, sur le dessous. Ceci permet d'avoir un support d'appui 3 à la fois solide et plus léger.

## Revendications

1. Etrier de sécurité (1 ; 30) comportant un corps (2) pourvu d'un support d'appui (3) pour un pied d'un cavalier, le corps étant en outre pourvu d'un cadre (4) en forme d'arche, l'étrier comportant un dispositif de retenue du pied (5 ; 31), ce dispositif de retenue étant monté pivotant sur le cadre entre une position fermée dans laquelle le dispositif de retenue (5 ; 31) est enclenché de sorte que ce dispositif de retenue soit solidarisé au cadre et une position ouverte dans laquelle le dispositif de retenue est déclenché de manière à être pivotable par rapport au cadre, autour d'un axe de pivotement (X), suivant un mouvement de pivotement limité à un seul côté du cadre, ce côté de pivotement (6) étant le côté d'engagement du pied par lequel le pied du cavalier s'engage dans l'étrier (1), étrier dans lequel le dispositif de retenue (5 ; 31) est agencé pour se déclencher en cas de basculement du pied du cavalier, par exemple en cas de chute du cavalier, de sorte à libérer le pied du cavalier, **caractérisé en ce que** le dispositif de retenue (31) comporte un élément mobile (23), notamment une bille, agencé pour solidariser le dispositif de retenue au cadre (4), lorsque que ce dispositif de retenue est en position fermée, cet élément mobile étant capable de se déplacer pour libérer le dispositif de retenue lui permettant de passer en position ouverte.

2. Etrier selon la revendication précédente, dans lequel le cadre en forme d'arche comporte une barre supérieure (9) qui définit l'axe de pivotement pour le dispositif de retenue (5 ; 31), cette barre supérieure étant de préférence rectiligne.

3. Etrier selon la revendication précédente, dans lequel la barre supérieure (9) comporte une ou deux zones d'attache et le dispositif de retenue comprend un ou deux organes d'attache (11) chacun coopérant, de manière pivotante, avec une zone d'attache (10) de la barre supérieure.

4. Etrier selon l'une des revendications précédentes, dans lequel le dispositif de retenue (5 ; 31) comporte une plaque (17 ; 47) qui, en position fermée, s'étend sensiblement dans un même plan que le cadre (4).

5. Etrier selon la revendication précédente, dans lequel la plaque (17 ; 47) comprend un bord inférieur (20 ; 33) dont la forme est incurvée, notamment de forme concave, pour épouser le haut de la chaussure du cavalier.

6. Etrier selon la revendication 4 ou 5, dans lequel le dispositif de retenue (31) comporte une palette coulissante (32) qui est réglable en hauteur par rapport à une plaque de retenue du dispositif de retenue (47), cette palette ayant un bord inférieur (33) agencé pour pouvoir venir en contact avec le pied du cavalier.

7. Etrier selon la revendication précédente, dans lequel le dispositif de retenue (47) comprend un organe de réglage (35) pour déplacer la palette (32) par rapport à la plaque, cet organe de réglage comprenant de préférence une molette (36) capable de faire tourner une vis sans fin (37) qui coopère avec la palette de sorte qu'une rotation de la vis permet de déplacer la palette par rapport à la plaque.

8. Etrier selon l'une des revendications précédentes, dans lequel cet élément mobile comprend une bille (23) qui est placée dans un logement (28) du dispositif de retenue, notamment de la plaque, et cette bille est soumise à une force élastique capable de pousser la bille dans une cavité du cadre de sorte que la bille soit en partie dans le logement de la plaque et en partie dans la cavité (29) du cadre, de sorte à assurer un blocage de la plaque sur le cadre en position fermée du dispositif de retenue.

9. Etrier selon l'une des revendications précédentes, dans lequel le dispositif de retenue (31) est pourvu d'un élément de détrompage (50) monté pivotant sur une plaque (47) du dispositif de retenue (31), à l'aide d'un axe de pivotement logé dans la plaque (47).

## Patentansprüche

1. Sicherheitssteigbügel (1; 30) mit einem Körper (2), der mit einer Auflage (3) für einen Fuß eines Reiters versehen ist, wobei der Körper ferner mit einem bogenförmigen Rahmen (4) versehen ist, wobei der Steigbügel eine Haltevorrichtung (5; 31) für den Fuß aufweist, wobei diese Haltevorrichtung an dem Rahmen zwischen einer geschlossenen Position, in der die Haltevorrichtung (5; 31) eingerastet ist, so dass diese Haltevorrichtung fest mit dem Rahmen verbunden ist, und einer offenen Position, in der die Haltevorrichtung ausgelöst ist, um relativ zum Rahmen um eine Schwenkachse (X) gemäß einer auf eine einzige Seite des Rahmens begrenzten Schwenkbewegung schwenkbar zu sein, schwenkbar gelagert ist, wobei diese Schwenkseite (6) die Fußeinführungsseite ist, über die der Fuß des Reiters in den Steigbügel (1) eingeführt wird, wobei die Haltevorrichtung (5; 31) im Steigbügel so angeordnet ist, dass sie bei einem Kippen des Fußes des Reiters, beispielsweise bei einem Sturz des Reiters, ausgelöst wird, um den Fuß des Reiters freizugeben, **dadurch gekennzeichnet, dass** die Haltevorrichtung (31) ein bewegliches Element (23), insbesondere eine Kugel, aufweist, das angeordnet ist, um die Haltevorrichtung fest mit dem Rahmen (4) zu verbinden, wenn sich diese Haltevorrichtung in der geschlossenen Position befindet, wobei dieses bewegliche Element in der Lage ist, sich zu bewegen, um die Haltevorrichtung freizugeben, so dass sie in die offene Position übergehen kann.

2. Steigbügel nach dem vorhergehenden Anspruch, wobei der bogenförmige Rahmen eine obere Stange (9) aufweist, die die Schwenkachse für die Haltevorrichtung (5; 31) definiert, wobei diese obere Stange vorzugsweise gerade ist.

3. Steigbügel nach dem vorhergehenden Anspruch, wobei die obere Stange (9) ein oder zwei Befestigungsbereiche aufweist und die Haltevorrichtung ein oder zwei Befestigungselemente (11) umfasst, die jeweils schwenkbar mit einem Befestigungsbereich (10) der oberen Stange zusammenwirken.

4. Steigbügel nach einem der vorhergehenden Ansprüche, wobei die Haltevorrichtung (5; 31) eine Platte (17; 47) aufweist, die sich in der geschlossenen Position im Wesentlichen in einer gleichen Ebene wie der Rahmen (4) erstreckt.

5. Steigbügel nach dem vorhergehenden Anspruch, wobei die Platte (17; 47) einen unteren Rand (20; 33) umfasst, dessen Form gekrümmt, insbesondere konkav, ist, um sich an die Oberseite des Schuhs des Reiters anzupassen.

6. Steigbügel nach Anspruch 4 oder 5, wobei die Haltevorrichtung (31) eine Gleitplatte (32) aufweist, die in Bezug auf eine Halteplatte der Haltevorrichtung (47) höhenverstellbar ist, wobei diese Gleitplatte einen unteren Rand (33) aufweist, der so angeordnet ist, dass er mit dem Fuß des Reiters in Kontakt kommen kann.

7. Steigbügel nach dem vorhergehenden Anspruch, wobei die Haltevorrichtung (47) ein Einstellelement (35) zum Bewegen der Gleitplatte (32) in Bezug auf die Platte umfasst, wobei dieses Einstellelement vorzugsweise ein Drehrad (36) aufweist, das in der Lage ist, eine Gewindespindel (37) zu drehen, die mit der Gleitplatte so zusammenwirkt, dass eine Drehung der Spindel es ermöglicht, die Gleitplatte in Bezug auf die Platte zu bewegen.

8. Steigbügel nach einem der vorhergehenden Ansprüche, wobei dieses bewegliche Element eine Kugel (23) umfasst, die in einer Aufnahme (28) der Haltevorrichtung, insbesondere der Platte, angeordnet ist, und diese Kugel einer Federkraft ausgesetzt ist, die in der Lage ist, die Kugel in eine Ausnehmung des Rahmens zu drücken, so dass sich die Kugel teilweise in der Aufnahme der Platte und teilweise in der Ausnehmung (29) des Rahmens befindet, um eine Verriegelung der Platte am Rahmen in der geschlossenen Position der Haltevorrichtung sicherzustellen.

9. Steigbügel nach einem der vorhergehenden Ansprüche, wobei die Haltevorrichtung (31) mit einem Fehlervermeidungselement (50) versehen ist, das an einer Platte (47) der Haltevorrichtung (31) mit Hilfe einer in der Platte (47) untergebrachten Schwenkachse schwenkbar gelagert ist.

## Claims

1. Safety stirrup (1; 30) comprising a body (2) provided with a support rest (3) for a rider's foot, the body being further provided with an arch-shaped frame (4), the stirrup comprising a foot retaining device (5; 31), this retaining device being pivotally mounted on the frame between a closed position in which the retaining device (5; 31) is engaged such that this retaining device is secured to the frame and an open position in which the retaining device is released so as to be pivotable relative to the frame, about a pivot axis (X), according to a pivoting movement limited to a single side of the frame, this pivoting side (6) being the foot engagement side by which the rider's foot engages into the stirrup (1), stirrup in which the retaining device (5; 31) is arranged to be released in the event of the rider's foot tilting, for example in the event of the rider falling, so as to release the rider's foot, **characterized in that** the retaining device (31) comprises a movable element (23), in particular a ball, arranged to secure the retaining device to the frame (4), when this retaining device is in the closed position, this movable element being capable of moving to release the retaining device allowing it to pass into the open position.

2. Stirrup according to the preceding claim, wherein the arch-shaped frame comprises an upper bar (9) which defines the pivot axis for the retaining device (5; 31), this upper bar preferably being straight.

3. Stirrup according to the preceding claim, wherein the upper bar (9) comprises one or two attachment zones and the retaining device comprises one or two attachment members (11) each cooperating, pivotally, with an attachment zone (10) of the upper bar.

4. Stirrup according to one of the preceding claims, wherein the retaining device (5; 31) comprises a plate (17; 47) which, in the closed position, extends substantially in a same plane as the frame (4).

5. Stirrup according to the preceding claim, wherein the plate (17; 47) comprises a lower edge (20; 33) whose shape is curved, in particular concave, to fit the top of the rider's shoe.

6. Stirrup according to claim 4 or 5, wherein the retaining device (31) comprises a sliding pad (32) which is height-adjustable relative to a retaining plate of the retaining device (47), this pad having a lower edge (33) arranged to be able to come into contact with the rider's foot.

7. Stirrup according to the preceding claim, wherein the retaining device (47) comprises an adjustment member (35) for moving the pad (32) relative to the plate, this adjustment member preferably comprising a knob (36) capable of rotating a worm screw (37) which cooperates with the pad such that a rotation of the screw allows the pad to be moved relative to the plate.

8. Stirrup according to one of the preceding claims, wherein this movable element comprises a ball (23) which is placed in a housing (28) of the retaining device, in particular of the plate, and this ball is subjected to an elastic force capable of pushing the ball into a cavity of the frame such that the ball is partly in the housing of the plate and partly in the cavity (29) of the frame, so as to ensure a locking of the plate on the frame in the closed position of the retaining device.

9. Stirrup according to one of the preceding claims, wherein the retaining device (31) is provided with an anti-error element (50) pivotally mounted on a plate (47) of the retaining device (31), by means of a pivot axis housed in the plate (47).
